# EUROPÄISCHE PATENTSCHRIFT

(11) **EP 1 132 551 B1**
(45) Veröffentlichungstag und Bekanntmachung des Hinweises auf die Patenterteilung: **30.05.2007**
(21) Anmeldenummer: 01102369.4
(22) Anmeldetag: 02.02.2001
(51) Int. Cl.: E05B 19/02, E05B 27/06, E05B 27/00, E05B 19/00

(54) **Schliessvorrichtung mit einem Wendeschlüssel**
Locking device with reversible key
Dispositif de verrouillage avec clé réversible

(30) Priorität: 09.03.2000 DE 10011112
(43) Veröffentlichungstag der Anmeldung: 12.09.2001
(73) Patentinhaber: Aug. Winkhaus GmbH & Co. KG, 48291 Telgte (DE)
(72) Erfinder: Schulze Sievert, Christoph, 48149 Münster (DE)
(74) Vertreter: Hoffmeister, Helmut

(56) Entgegenhaltungen:
- EP-A- 0 872 614
- EP-A- 0 887 494
- DE-C- 680 416
- DE-U- 7 818 276

## Beschreibung

Die Erfindung betrifft eine Schließvorrichtung mit einem Wendeschlüssel mit den Merkmalen des Oberbegriffs des Anspruchs 1.

Eine Schließvorrichtung der eingangs genannten Art für einen Schließzylinder ist aus der DE-A-4 336 476 bekannt. In einem hohlzylinderförmig ausgebildeten Stator ist ein Kern eingeschoben, in dem Stiftausnehmungen eingebracht sind. Der Stator ist von einem Flußkörper umgeben. Die Stiftausnehmungen sind mit radial zur Kernmitte hin ausgerichteten Kern- und Gehäusestiften bestückt. Der Kern besitzt einen in seiner Umfangsfläche frei ausmündenden Schlüsselkanal, dem zur Seite in einer Kalottenausnehmung eine Sperrkugel angeordnet ist. In den Schlüsselkanal ist ein Schlüssel einschiebbar, der im Querschnitt 8-förmig ausgebildet ist. Der obere Kreis der Acht enthält Abtastausnehmungen für die Kernstifte und der untere Kreis der Acht eine Kugelausnehmung. Beide Kreise des im Querschnitt 8-förmigen Schlüssels sind durch einen kurzen und schmalen Taillenbereich verbunden. Bei einer Ausgestaltung als Wendeschlüssel sind die beiden Kreise mit spiegelbildlichen, um 180° gedrehten Ausnehmungen versehen.

Nachteilig ist, daß dem schmalen Taillenbereich nur eine Verbindungsfunktion zwischen den beiden O-kreisförmig ausgebildeten Körpern des im Querschnitt Acht-förmig ausgebildeten Schlüssels zukommt.

Eine Schließvorrichtung der eingangs genannten Art für einen Schließzylinder ist aus der EP 872 614 A1 bekannt. Die Abtastausnehmungen sind alle auf das Zentrum des rotationssymmetrischen Schlüsselprofils ausgerichtet. Sie sind nicht nur auf eine Seitenfläche eines Haupt- oder Zwischenkörpers eingebracht, sondern sind entlang einer Schraubenlinie am gesamten Umfang des Schlüssels verteilt, wodurch sich einige Abtastausnehmungen in zwei Körper des Schlüssels und die dazwischen liegenden Zwischenräume erstrecken. Dies bedingt einen hohen Fertigungsaufwand. Ein Einsatz als Wendeschlüssel ist aufgrund der durch die Anordnung entlang einer Schraubenlinie bedingte Orientierung nicht möglich.

Aus der DE-U-8 717 534 ist eine aus Flachschlüsseln und Schließzylinder bestehende Schließvorrichtung bekannt. Der Schließzylinder ist zusätzlich zu den abgefederten Zuhaltungsstiften mit einem Zwischenplättchen ausgestattet. In der Zylindermantelfläche ist eine Plättchenaufnahmekammer angeordnet, die drehwinkelversetzt zu der mit Zwischenplättchen bestückten Stiftbohrung und in gleicher Querschnittsebene zu dieser liegt. Die Flachschlüssel sind auf jeweils einer Seite mit Stiftausnehmungen für die in einer Reihe liegenden Zuhaltungsstifte versehen. Nur ist eine Hälfte des im Querschnitt runden Kerns mit einer Reihe Zuhaltungsstifte bestückt. Hierdurch wird keine große Schließsicherheit gewährleistet.

In der DE-B-2 546 551 ist ein Zylinderschloß mit Flachschlüssel beschrieben. Im Kern ist eine Reihe Stifte angeordnet. Mit einem Schlüssel, der in einen Schlüsselkanal einführbar ist, werden die Stifte so beaufschlagt, daß der Kern gegenüber einem Zylinder freigegeben wird. Der Schlüsselkanal ist gegenüber der Stiftebene lediglich geneigt, so daß hierdurch die Schlüsselkerben beim Flachschlüssel spitzwinklig ausgebildet sind.

Aus der DE-A-2 059 573 ist ein Zylinderschloß mit einem Schlüssel bekannt. Im Kern des Schließzylinders sind Stiftzuhaltungen als ein Gehäusestift, ein Kernstift, der dem Gehäusestift gegenüberliegt, und ein Kupplungsglied, das zur Ebene des Gehäuse- und Kernstiftes im rechten Winkel liegt, angeordnet. Alle drei Stiftzuhaltungen sind nur auf ein Zentrum im Kern gerichtet. Hierdurch wird eine unzureichende Aussperrsicherheit gewährleistet.

In der DE-C-2 660 959 wird ein Schließzylinder mit einem Wendeschlüssel beschrieben. Im Schließzylinder ist nur eine Kernstiftreihe angeordnet.Damit die Kernstiftreihen während der Einsteckbewegung des Schlüssels eine gute Führung erhalten, besitzen die in den Schlüsselkanal ragenden Kernstifte eine Abstufung, an die sich eine jenseits einer Schlüsselkanalebene ansetzende Zuspritzung anschließt, mit welcher sich die Kernstifte an der gegenüberliegenden Kanalwand abstützen.

Diesen bekannten Schlüsseln für die bekannten Schließzylinder ist gemeinsam, daß sie nur die auf ein Zentrum des Schließzylinders gerichteten Stiftelemente bewegen können. Damit sind Schließzylinder mit erhöhter Aussperrsicherheit nicht zu schließen.

Weiterhin ist aus der CH-A-651 350 ein Zylinderschloß mit Wendeschlüssel bekannt, bei dem sich ein im Querschnitt kreisrunder Rotor in einem hohlzylinderförmigen Stator bewegen läßt. Das Zylinderschloß weist mehrere Zuhaltungsreihen auf. Damit ein breiterer Wendeschlüssel eingesetzt werden kann, sind fünf Zuhaltungen vorgesehen, von denen drei auf ein und zwei auf ein weiteres Zentrum im Rotor gerichtet sind. Allerdings wird nur ein im Querschnitt rechteckiger Flachschlüsselkörper eingesetzt. Damit die Abtaststiftkörper das Schließgeheimnis abtasten können, sind die Abtastausnehmungen in die schmalen und langen Seiten des rechteckigen Flachschlüsselkörpers eingebracht.

Eine Schließvorrichtung mit einem Flachschlüssel ist aus der DE-U-7 818 276 bekannt. Sie besteht aus einem Stator und einem Rotor. In dem Stator und dem Rotor sind in Achsrichtung verlaufende Zuhaltungsreihen angeordnet. Jede Zuhaltungsreihe weist Zuhaltungen auf, die aus einem Stiftelement und einem Abtaststiftkörper bestehen. Die oberhalb einer Hauptwaagerechten angeordneten Zuhaltungen sind auf ein Zentrum zu bewegen, das im Mittelpunkt des Rotors liegt. Die unterhalb der Hauptwaagerechten angeordneten Zuhaltungen sind auf ein Zentrum zu bewegen, das unterhalb des Mittelpunkts des Rotors liegt. Der Flachschlüssel weist einen Schlüsselkörper auf, der im Querschnitt rechteckig ist.
Damit der Rotordurchmesser und die Statordicke gleich lang bleiben und zur Sicherung des Schließgeheimnisses fünf und mehr Zuhaltungen vorgesehen werden können, werden die Ausnehmungen für das Schließgeheimnis auch bei diesem Wendeschlüssel in die schmalen und langen Seiten des rechteckigen Flachschlüsselkörpers eingebracht.

In der EP-A-0 887 494 wird ein Schlüssel angegeben, dessen Schlüsselkörper durch gegenüberliegende Ausnehmungen in zwei sich gegenüberliegende Hauptkörper unterteilt. Die Zuhalteelemente mit ihren Kernstiften sind auf ein Zentrum gerichtet. Dadurch fühlen sie die Einsenkungen des Schlüsselgeheimnisses immer nur an einem Hauptkörper ab. Nur um die Kopiersicherheit zu verbessern und den zugehörigen Schließzylinder mit geringem fertigungstechnischen Aufwand herstellen zu können, ist von wenigstens einer der Einsenkungen ein vorbestimmter Teil der Umfangswand vom Kopf eines zugehörigen Kernstifts beaufschlagt und die Position dieses Kernstifts in seiner Stiftbohrung so bestimmt, daß dieser seine Freigabestellung einnehmen kann.

Es stellt sich deshalb die Aufgabe, eine Schließvorrichtung mit einem Wendeschlüssel der eingangs genannten Art so weiter zu entwickeln, daß ein Schließzylinder mit erhöhter Aussperrsicherheit sicher zu schließen ist.

Erfindungsgemäß wird diese Aufgabe durch die Merkmale des Anspruches 1 gelöst.

Die mit der Erfindung erzielten Vorteile bestehen insbesondere darin, daß die beiden Hauptkörper durch einen Zusatzkörper ergänzt werden, so daß der Schlüssel ein Schließgeheimnis für die ersten und ein weiteres Schließgeheimnis für die zweiten Abtaststiftelemente beinhaltet. Hierdurch wird ein Schließen eines Schließzylinders mit derartigen Abtaststiftelementen und damit eine erhöhte Aussperrsicherheit erst ermöglicht.

Beim Einführen des Schlüsselkörpers in eine Schlüsselausnehmung des Kernkörpers werden mit dem ersten und bei einer Drehung um 180° mit dem zweiten Hauptkörper mit den ersten Ausnehmungen die ersten Abtaststiftkörper der ersten Stiftelemente und mit dem Zusatzkörper die zweiten Abtaststiftkörper der zweiten Stiftelemente bewegt und damit der Kernkörper im Statorkörper verdreht.

Die ersten Abtaststiftkörper mit Stößelstiftkörpern, Kernstiftkörpern und ersten Gehäusestiftkörpern der ersten Stiftelemente sind im Stator- und Kernkörper jeweils entlang auf ein Hauptzentrum der Schließvorrichtung gerichteten Hauptstiftachse angeordnet. Tassenstiftkörper und zweite Gehäusestiftkörper der zweiten Stiftelemente sind entlang einer ebenfalls auf das Hauptzentrum gerichteten Winkelstiftachse, während wenigstens die zweiten Abtaststiftkörper in einer auf ein Winkelstiftzentrum gerichteten Stößelachse angeordnet. Durch die Anordnung in den einzelnen Achsen ist es möglich, die einzelnen Stiftelemente im Kernkörper unterzubringen und die Abtaststiftkörper auf die beiden Zentren zu richten.

Der erste und der zweite Hauptkörper und der Zusatzkörper können im Querschnitt rund, oval, rechteckig und/oder quadratisch ausgebildet sein. In den ersten und zweiten Hauptkörper und in den Zusatzkörper kann ein Schlüsselprofil eingebracht werden. Hierdurch erhalten die Hauptkörper ihre indiduelle-Konfiguration, die ein Einschieben des Schlüssels in die Schlüsselausnehmung des jeweiligen Schließzylinders ermöglicht.

Der Schlüsselkörper kann im Zusatzkörper entlang einer Wendeachse so geteilt sein, daß ein erster Zusatzteilkörper und der erste Hauptkörper mit ihren ersten und zweiten Abtastausnehmungen um 180° gedreht gleich einem zweiten Zusatzteilkörper mit dem zweiten Hauptkörper mit den ersten und zweiten Abtastausnehmungen sind. Durch die schräge Teilung des Zusatzkörpers entlang der Wendeachse wird die Größe des Schließkörpers optimal ausgenutzt.

Die Wendeachse kann gegenüber einer Mittelachse um 45° geneigt sein. Auch andere Neigungswinkel können zum Einsatz kommen.

Das Hauptzentrum kann im Mittelpunkt des im wesentlichen kreisrunden Kernkörpers und das Winkelstiftzentrum auf der Mittelachse dem Mittelpunkt gegenüberliegen. Je nachdem wie die zweiten Stiftelemente im Kernkörper untergebracht werden, liegt das Winkelstiftzentrum ober- oder unterhalb des Mittelpunktes.

Der Schlüsselkörper des Schlüssels kann aus Metall hergestellt sein. Als Metall kommen Stähle oder Messing zum Einsatz. Hierdurch ist es möglich, das Schlüsselprofil und die Schließausnehmungen lagegerecht und dauerhaft in den Schlüsselkörper einzubringen.
Die Erfindung wird nachstehend anhand der Zeichnung näher erläutert. Es zeigen
- Fig. 1a: eine erste Ausführungsform eines Schließzylinders mit Stift- und Zusatzstiftelementen für einen Wen deschlüssel in einer schematischen Schnittdarstellung,
- Fig. 1b: einen Schließzylinder gemäß Fig. 1a, bei dem die Zusatzstiftelemente eine Freigabestellung einnehmen,
- Fig. 1c: einen Wendeschlüssel für einen Schließzylinder gemäß Fig. 1a und 1b in einer schematischen Querschnittsdarstellung,
- Fig. 1d: einen Tassenstiftkörper für einen Schließzylinder gemäß den Fig. 1a und 1b in einer schematischen Schnittdarstellung,
- Fig. 1e: einen Abtaststiftkörper mit Stößelkörper für einen Schließzylinder gemäß Fig. 1a und 1b,
- Fig. 2a: eine zweite Ausführungsform eines Schließzylinders mit Stift- und Zusatzstiftelementen für einen Wendeschlüssel in einer schematischen Schnittdarstellung,
- Fig. 2b: einen Schließzylinder gemäß Fig. 2a, bei dem die Zusatzstiftelemente eine Sperrstellung einnehmen,
- Fig. 2c: einen Wendeschlüssel für einen Schließzylinder gemäß Fig. 1a und 1b in einer schematischen Querschnittsdarstellung,
- Fig. 2d: einen Tassenstiftkörper für einen Schließzylinder gemäß Fig. 2a und 2b in einer schematischen Schnittdarstellung,
- Fig. 2e und 2f: zwei Ausführungsformen eines Abtaststiftkörpers mit Stößelkörper für einen Schließzylinder gemäß Fig. 2a und 2b,
- Fig. 3a: eine dritte Ausführungsform eines Schließzylinders mit Stift- und Zusatzstiftelementen für einen Wendeschlüssel in einer schematischen Schnittdarstellung,
- Fig. 3b: einen Schließzylinder gemäß Fig. 3a, bei dem beide Zusatzstiftelemente eine Sperrstellung einnehmen,
- Fig. 3c: einen Wendeschlüssel für einen Schließzylinder gemäß Fig. 3a und 3b in einer schematischen Querschnittsdarstellung,
- Fig. 3d und 3e: zwei Ausführungsformen eines Tassenstiftkörpers für einen Schließzylinder gemäß Fig. 3a und 3b,
- Fig. 3f bis 3i: vier Ausführungsformen eines Abtaststiftkörpers mit Stößelstiftköper für einen Schließzylinder gemäß Fig. 3a und 3b, und
- Fig. 4: einen Schlüsselkörper eines Wendeschlüssels für ei nen einen Schließzylinder gemäß Fig. 1a und 1b, 2a und 2b und3a und 3b in einer schematischen, perspektivischen Teildarstellung.

In den Fig. 1a bis 1e ist ein Schließzylinder 20 und seine Teile, in den Fig. 2a bis 2f ein Schließzylinder 120 und seine Teile und in den Fig. 3a bis 3i ein Schließzylinder 220 mit seinen Teilen dargestellt. Die Schließzylinder 20, 120, 220 weisen
- einen im Querschnitt hohlzylindrischen Statorkörper 8, 108, 208,
- einen zylinderförmigen Kernkörper 9, 109, 209 und
- einen Schloßkörper 7, 107, 207, der mit seinem Kappenelement 7.1, 107.1, 207.1 den Statorkörper umgibt.

In Fig. 4 ist ein Schlüsselkörper eines Wendeschlüssels 11, 111, 211 als Schlüssel für die Schließzylinder 20, 120, 220 gezeigt.

Der Wendeschlüssel 11 ist darüber hinaus in Fig. lc, der Wendeschlüssel 111 in Fig. 2c und der Wendeschlüssel 211 in Fig. 3c gezeigt.

Wie insbesondere Fig. 4 zeigt, besteht der Schlüsselkörper 11.0 des Wendeschlüssels aus drei miteinander verbundenen Einzelkörpern, die rund, oval, rechteckig oder viereckig im Querschnitt ausgebildet sein können.

Mit 10.20 ist ein Hauptkörper bezeichnet, dem ein zweiter Hauptkörper 11.21 gegenüberliegt. Erfindungswesentlich ist, daß zwischen beiden Hauptkörpern nicht nur eine Stegverbindung, sondern als dritter Körper als ein eigenständiger Zusatzkörper angeordnet ist. Damit entsteht im Querschnitt eine Konfiguration, die achtförmig ist, über der ein O-förmiger Körper angeordnet ist.

Die beiden Hauptkörper und der Zusatzkörper des Schlüsselskörpers 11.0 sind mit einem Schlüsselprofil 11.40 versehen, der ein Einführen des Wendeschlüssels in die jeweilige Schließvorrichtung 20, 120, 220 ermöglicht.

In die beiden Hauptkörper 11.20, 11.21 und den Zusatzkörper 11.30 sind Abtastausnehmungen 11.1,..., 11.17 eingebracht, die das Schließgeheimnis des abgebildeten Wendeschlüssels 11 darstellen.

Damit der Schlüssel als Wendeschlüssel verwendet werden kann, ist der Schlüsselkörper 11.0 entlang einer Wendeachse WA schräg geteilt, so daß jeweils ein Hauptkörper 11.10, 11.21 einem Zusatzteilkörper 11.31, 11.32 zugeordnet werden kann. Werden diese beiden Teile entlang der Wendeachse WA geteilt und um 180°C verdreht, weisen sie das gleiche Schließgeheimnis auf.

In dem Stator- und in dem Kernkörper der Schließzylinder, die mit dem Wendeschlüssel zu schließen sind, sind, wie Fig. 1a und 1b, 2a und 2b und 3a und 3b zeigen, Stiftelemente 1, 2, 3, 4, 5, 6, 101, 102, 103, 104, 105, 106, 201, 202, 203, 204, 205, 206 angeordnet.

Die Stiftelemente 1, ..., 4, 101, ..., 104 und 201,..., 204 liegen in der oberen Hälfte der durch eine Hauptwaagerechte HW geteilten Kern- und Statorkörper. Diese Stiftelemente 5, 6, 105, 106, 205, 206, im folgenden als Zusatzstiftelemente 5, 6, 105, 106, 205, 206 bezeichnet, liegen unterhalb dieser Hauptwaagerechten.

In einer Hauptstiftachse HT₁, die in der Hauptwaagerechten HW liegt, ist das Stiftelement 1, 101, 201
in einer Hauptstiftachse HT₂, die gegenüber der Hauptstiftachse HT₁ in einem Winkel V versetzt liegt, ist das Stiftelement 2, 102, 202
in einer Hauptstiftachse HT₃, die gegenüber der Hauptstiftachse HT₂ versetzt in dem Winkel V liegt, ist das Stiftelement 3, 103, 203 in einer Hauptstiftachse HT₄, die sowohl gegenüber der Hauptwaagerechten als auch der Hauptstiftachse HT₃ um den Winkel V versetzt liegt, ist das vierte Stiftelement 4, 104, 204
angeordnet.

Die vier Hauptstiftachsen HT₁, ... HT₄ gehen durch ein Hauptzentrum Z, das im Mittelpunkt des Kernkörpers gerichtet ist. Dadurch sind auch alle vier Stiftelemente auf das Hauptzentrum gerichtet.

In einer Winkelstiftachse WT₅, die gegenüber der Hauptwaagerechten versetzt in einem Winkel Y liegt, sind zwei Körper und
in einer Stößelachse ST₅, die einem Winkel X gegenüber der Waagerechten versetzt liegt, sind weitere Teile des Zusatzstiftelementes 5, 105, 205 angeordnet.

In einer Winkelstiftachse WT₆ sind Teile des Zusatzstiftelementes 6, 106, 206 undin einer Stößelachse ST₆, die gegenüber der Hauptwaagerechten ebenfalls um den Winkel X versetzt liegt, weitere Körper des Zusatzstiftelementes 6, 106, 206 angeordnet.

Die beiden Winkelstiftachsen WT₅ und WT₆ sind beide auf das Hauptzentrum Z gerichtet. Wesentlich ist aber, daß die beiden Stößelachsen ST₅ und ST₆ sich in einem Winkelstiftzentrum ZW schneiden.

Sowohl das Hauptstiftzentrum als auch das Winkelstiftzentrum liegen auf einer Mittelachse MA, die den Stator- und den Kernkörper in eine Ebene 1 und eine Ebene 2 teilen.

Der Ebene 1 sind in einer Reihe hintereinander liegende Stiftelemente 2, 102, 202 Stiftelemente 1, 101, 201 und Zusatzstiftelemente 6, 106, 206 und
der Ebene 2 einer Reihe hintereinander liegende Stiftelemente3, 103, 203, 4, 104, 204 und Zusatzstiftelemente 5, 105, 205 zugeordnet.

In den Stator- und Kernkörper 8, 9, 108, 109, 208, 209 sind im Verlauf der angegebenen Haupt- und Winkelstiftachsen Ausnehmungen eingebracht.

So sind umlaufend in den Statorkörper Statorausnehmungen 8.1, ..., 8.6, 108.1, ..., 108.6, 208.1, ..., 208.6 eingebracht.

In den Kernkörper 9, 109, 209 sind
- Abtaststiftausnehmungen 9.1.1, 9.2.1, 9.3.1, 9.4.1, 9.5.1, 9.6.1, 109.1.1, ..., 109.6.1, 201.1.1, ..., 209.6.1 und vom Hauptzentrum Z dahinter liegend
- Stößelausnehmungen 9.1.2, 9.2.2, 9.3.2, 9.4.2, 9.5.2, 9.6.2, 109.1.2, ..., 109.6.2, 209.1.2, ..., 209.6.2 und hinter den Stößelausnehmungen vom Hauptzentrum Z gesehen dahinter liegend
- Stiftausnehmungen 9.1.3, 9.2.3, 9.3.3., 9.4.3, 9.5.3, 9.6.3, 109.1.3, ..., 109.6.3, 209.1.3, ..., 209.6.3
eingebracht.

In dem Kernkörper 9, 109, 209 ist darüber hinaus eine Schlüsselausnehmung 10, 110, 210 angeordnet.

Die vier Stiftelemente 1, ..., 4, 101, ..., 104, 201, ..., 204 sind gleich aufgebaut. Sie bestehen aus einem Gehäusestiftkörper 1.4, ..., 4.4, der vorgespannt in den Statorausnehmungen 8.1, ..., 8.4, 108.1, ... 108.4, 208.1, ... 208.4 positioniert ist.

Vor dem Gehäusestiftkörper 1.4, ... befindet sich ein Kernstiftkörper 1.3, ..., 4.3, 101.3,..., 104.3, 201.3, ..., 201.4.

Die Statorausnehmungen des Statorkörpers und die davor liegenden Stiftausnehmungen des Kernkörpers 9, 109, 209 haben im wesentlichen den gleichen Durchmesser, so daß die Kernstiftkörper und die Gehäusestiftkörper der Stiftelemente 1, ..., 4, 101, ..., 104, 201, ..., 204 sich in diesen hin- und herbewegen.

Die Kernstiftkörper 1.3, ... der Stiftelemente 1, ...4, ... gehen in einen Stößelstiftkörper 1.2, 2.2, 3.2, 4.2, 101.2, 102.2, 103.2, 104.2, 201.2, 202.2, 203.2, 204.2 mit einem geringeren Querschnitt über.

Die Stößelstiftkörper gehen, wie Fig. 1a und 1b, 2a und 2b und 3a und 3b zeigen, in einen Abtaststiftkörper 1.1, 2.1, 3.1, 4.1, 101.1, 102.1, 103.1, 104.1, 201.1, 202.1, 203.1 und 204.1 über. Die Abtaststiftkörper weisen zu den Stößelstiftkörpern einen Absatz auf und haben einen gegenüber diesen geringeren Durchmesser. Sie bewegen sich mit den Stößelstiftkörpern 1.2, ... in den Abtaststift- und Stößelausnehmungen, die einen gleichen Durchmesser aufweisen.

Die Abtaststiftkörper 1.1, ... schließen mit einer Stiftteilkugel 1.5 ab.

Die Zusatzstiftelemente sind für die einzelnen Schließzylinder 20, 120, 220 unterschiedlich ausgebildet.

Die Zusatzstiftelemente 5, 6 des Schließzylinders 20 weisen gemäß Fig. 1a und 1b einen Gehäusestiftkörper 5.4, 6.4 auf, die jeweils vorgespannt in der Statorausnehmung 8.5, 8.6 zu bewegen sind.

Über dem Gehäusestiftkörper 5.4, 6,4 befindet sich ein Tassenstiftkörper 5.3, 6,3. Beide Tassenstiftkörper 5.3, 6,3 sind gleich ausgebildet und haben den gleichen Durchmesser wie der Gehäusestiftkörper 5.4, 6.4, so daß sie sich sowohl in der Statorausnehmung 8.5, 8.6 als auch in der darüberliegenden Stiftausnehmung bewegen können.

Der Tassenstiftkörper 5.3, 6.3 ist im einzelnen in Fig. 1d dargestellt. Er weist eine Tassenstiftausnehmung 5.8, 6.8 auf, die im Querschnitt vieleckig ausgebildet ist. Der Tassenaufnehmung liegt eine Tassenrundung 5.7, 6.7 gegenüber. Die Tassenrundung ist ballig ausgebildet und ist von einer Abschrägung umgeben.

In den Tassenstiftkörper 5.3, 6.3 ist, wie Fig. 1a zeigt, ein Stößelkörper 5.2, 6.2 eingesetzt, an den sich jeweils ein Abtaststiftkörper 5.1, 6.1 anschließt. Der Stößelkörper 5.2, 6.2 hat einen solchen Durchmesser, daß er in der Stößelausnehmung 9.5.2, 9.6.2 zu führen ist. Die Tiefe der Stößelausnehmung begrenzt den maximalen Hub des Stößelkörpers.

Der Abtaststiftkörper 5.1, 6.1 hat einen solchen Außendurchmesser, daß er in der Abtaststiftausnehmung 9.5.1, 9.6.1 zu führen ist.

Der Stößelkörper mit dem sich daran anschließenden Abtaststiftkörper ist einzeln in Fig. 1e gezeigt. Der Stößelkörper 5.2, 6.2 schließt mit einer Stößelhalbkugel 5.6, 6.6 und der Abtaststiftkörper 5.1, 6.1 mit einer Stifthalbkugel 5.5, 6.5 ab. Die Stößelhalbkugel erlaubt, daß sich der Stößel ungestört in der Tassenausnehmung des Tassenstiftkörpers bewegen kann. Die Stößelhalbkugel hingegen sichert, daß das Schließgeheimnis leicht und genau abgetastet werden kann.

Der Kernkörper ist entlang einer Trennebene 12 im Statorkörper 8 verdrehbar. In Fig. 1a wird deutlich, daß sich sowohl die Tassen- als auch die Gehäusestiftkörper in dieser Trennebene befinden, während sie in Fig. 1b außerhalb der Trennebene positioniert sind.

Die Zusatzstiftelemente 105, 106 des Schließzylinders 120 gemäß den Fig. 2a und 2b sind ähnlich denen des Schließzylinders 20 aufgebaut.

In den Statorausnehmungen 108.5, 108.6 befinden sich Gehäusestiftkörper 105.4, 106.4, die vorgespannt gelagert sind. Über den Gehäusestiftkörpern ist in den darüberliegenden Stiftausnehmungen 109.5.3, 109.6.3 jeweils ein Tassenstiftkörper 105.3, 106.3 gelagert. Da sowohl der Tassen- als auch der Gehäusestiftkörper ebenso wie die Stator- und die Stiftausnehmungen die gleichen Durchmesser haben, können sie sich frei in diesen bewegen.

In Fig. 2a befinden sich die beiden Gehäusestiftkörper 105.4, 106.4 und die beiden Tassenstiftkörper 105.3, 106.3 in einer Trennebene 112.

Der Tassenstiftkörper 105.3, 106.3 ist einzeln in Fig. 2d gezeigt. Er weist eine Tassenausnehmung 105.8, 106.8 auf, die vielflächig ausgebildet ist. Dieser Tassenausnehmung liegt eine Tassenrundung 105.7, 106.7 gegenüber, die ballig ausgebildet ist und schräg angeschnitten ist.

In der Tassenausnehmung des Tassenstiftkörpers 105.3 befindet sich ein Stößelkörper 105.2, der in einen Abtaststiftkörper 105.1 übergeht und im einzelnen in Fig. 2 e gezeigt ist. Der Stößelkörper 102.5 weist eine Stößelhalbkugel 105.6 auf, die einen größeren Durchmesser wie der Stößelkörper hat. Der Abtaststiftkörper 105.1 schließt mit einer Stößelhalbkugel 105.5 ab.

In die Tassenausnehmung des Tassenstiftkörpers 106.3 greift ein Stößelkörper 106.2 ein, an den sich ein Abtaststiftkörper 106.1 anschließt, der einzeln in Fig. 2f dargestellt ist. Auch hier weist der Stößelkörper 106.2 eine Stößelhalbkugel 106.6 auf, die einen größeren Durchmesser hat. Der Abtaststiftkörper 106.1 schließt hier mit einer Stifthalbkugel 106.5 ab. Beide sind unterschiedlich lang. Stößel- und Abtaststiftkörper gemäß Fig. 2e habe eine Stößellänge L 105 und gem. Fig. 2 f eine Stößellänge L 106.

Wie die Fig. 2e und 2f zeigen, ist der Abtaststiftkörper 106.5 länger als der Abtaststiftkörper 105.5 ausgebildet. Geführt werden beide Abtaststiftkörper jeweils in der Abtaststiftausnehmungen 109.5.1, 109.5.6. Die Stößelausnehmung 105.2, 106.2 hat einen größeren Durchmesser als der zugehörige Stößelkörper. Hierdurch wird ein einwandfreies und zielgerichtetes Bewegen der Abtaststiftkörper 105.1, 106.1 gewährleistet.

Während sich die beiden Tassenstiftkörper und die beiden Gehäusestiftkörper in Fig. 2a in der Trennebene bewegen, befinden sie sich in Fig. 2b außerhalb der Trennebene.

Die beiden Zusatzstiftelemente 205, 206 des Schließzylinders 220 gem. Fig. 3a und 3b weisen gegenüber den vorbeschriebenen eine Reihe wesentlicher Unterschiede auf.

In den Statorausnehmungen 208.5 und 208.6 befindet sich jeweils ein Gehäusestiftkörper 205.4, 206.4, der vorgespannt gelagert ist.

Über dem Gehäusestiftkörper 205.4, 206.4 befindet sich jeweils ein Tassenstiftkörper 205.3, 206.3, die in Fig. 3d einzeln dargestellt sind. Der Tassenstiftkörper weist eine Tassenausnehmung 205.8, 206.8 auf. Die Tassenausnehmung ist in diesem Fall gerundet und hat einen Rundungsradius R. An die Rundungsfläche schließt eine in einem Winkel von 30° verlaufende Öffnungsfläche an. Gegenüber der Tassenausnehmung ist der Tassenstiftkörper mit einer Tassenrundung 205.7, 206.7 versehen, die ballig ausgebildet ist und eine umlaufende Anschneidungsfläche aufweist. Der Tassenstiftkörper hat eine Tassenlänge L 205.7.

In Fig. 3e ist eine weitere Ausführungsform eines Tassenstiftkörpers abgebildet, der mit 205.3' bezeichnet ist. Auch er weist eine gerundete Tassenausnehmung 205.8' auf, der eine ballig ausgebildete Tassenrundung 205.7' gegenüberliegt. Der Tassenstiftkörper 205.3' hat allerdings eine Tassenlänge L 205.7', die länger ist als die Tassenlänge L 205.7. Die unterschiedlichen Tassenlängen sind mit unterschiedlich tiefen Tassenausnehmungen verbunden, die ein sicheres Halten und Führen des in ihnen zu bewegenden Stößelkörpers ermöglichen.

Mit 200.5.2 ist ein Stößelkörper bezeichnet, an dem sich ein mit 209.5.1 bezeichneter Abtaststiftkörper anschließt, der einzeln in Fig. 3h gezeigt ist. Der Stößelkörper 205.2 schließt mit einer Stößelhalbkugel 205.6 ab, die den gleichen Durchmesser wie der Stößelkörper hat. Der Abtaststiftkörper 205.1 endet in einer Stifthalbkugel 205.5. Abtast- und Stößelkörper haben eine Stößellänge L 205, währenddessen der Stößel alleine eine Einzellänge L 205.2 hat.

In Fig. 3i sind Abtast- und Stößelkörper 105.1', 205.2'in einer kürzeren Stößellänge L 205' dargestellt. Die Einzellänge L 205.2' ist im wesentlichen gleich der Einzellänge L 200.5.2.

Der mit 206.1 bezeichnete Abtaststiftkörper und der mit 206.2 bezeichnete Stößelkörper sind ebenso aufgebaut wie der beschriebene Abtaststiftkörper 205.1 und Stößelkörper 205.2, wie detailliert in Fig. 3f gezeigt.

Der Stößelkörper schließt mit einer Stößelhalbkugel 206.6 und der Stiftkörper mit einer Stifthalbkugel 206.5 ab. Beide weisen eine Stößellänge L 206 auf, die im wesentlichen gleich der Stößellänge 205 ist. Der Stößelkörper hat eine Einzellänge L 206.2.

In Fig. 3g schließt sich an einen gleich langen Stößelkörper 206.2' ein kürzerer Abtaststiftkörper 206.1' an. Beide zusammen haben eine Stößellänge L 206', während der Stößelkörper eine Einzellänge L 206.2' hat. Sowohl der Stößelkörper als auch der Abtaststiftkörper sind gerundet.

Das Zusammenwirken des Schließkörpers und des Wendeschlüssels wird nachstehend, insbesondere anhand der Fig. 1a und 1b und Fig. 4 erläutert:

Beim Hineinschieben des Schlüsselkörpers 11 in die Schlüsselausnehmung 10 gleiten die Abtaststiftkörper 1.1,..., 1.6 an dem Hauptkörper 11.20 und dem Zusatzkörper 11.30 entlang. Der Hauptkörper 11.21 hat in dieser Stellung keine Aufgabe.

Erfindungswesentlich ist, daß zusätzlich zu dem Hauptkörper 11.20, der die vier auf das Hauptzentrum Z gerichtete Abtaststiftkörper 1.1, ..., 4.1 abgetastet, zusätzlich durch den Zusatzkörper 11.30 die beiden zusätzlichen Abtaststiftkörper 5.1 und 6.1 abgetastet werden, die auf dem Winkelstiftzentrum ZW gerichtet sind.

Während die vom Hauptkörper 11.20 ausgehende Rückschubbewegungen auf die Abtaststiftkörper 1.1, ..., 4.1 geradlinig ausgeübt werden, werden die Abtastbewegungen der Abtaststiftkörper 5.1 und 6.1 der Zusatzstiftelemente exzentrisch übertragen. Die Bewegung von den Stößelachsen ST₅, ST₆ auf die Winkelstiftachsen WT₅, WT₆ wird dadurch ermöglicht, daß sich der Stößelstiftkörper mit seiner Stößelhalbkugel in der Tassenausnehmung des Tassenstiftkörpers 5.3, 6.3 verdreht. Rasten die beiden Abtaststiftkörper 5.1, 6.1 in eine der Abtastausnehmungen ein, wie insbesondere in Fig. 4a gezeigt, wird der Stößelkörper so vorgeschoben, daß sich die beiden Tassenstiftkörper 5.3, 6.3 und die Gehäusestiftkörper 5.4, 6.4 in der Trennebene 12 befinden.

Wird darüber hinaus noch erreicht, daß sich auch die übrigen Gehäuse- und Kernstiftkörper der Stiftelemente 1, ..., 4 ebenfalls in der Trennebene 12 befinden, kann der Kernkörper mit Hilfe des Schlüsselkörpers 11.10 im Statorkörper verdreht und damit das Schloß entsperrt werden.

Welche Bewegungsmöglichkeiten und Hubmöglichkeit die Körper der Zusatzstiftelemente haben, ist insbesondere in Fig. 3a gezeigt.

Mit T₁, T₂ sind hierbei Stößeltiefen für den Stößelkörper bezeichnet. T₃ gibt die Abtasttiefe des Tassenkörpers in der Stiftausnehmung an. Mit T₄ ist eine Tassentiefe bezeichnet.

In Fig. 3b ist mit H 206.3.9. ein Tassenkernhub, mit H 206.8 ein Tassenstatorhub, mit H 206.4 ein Gehäusestifthub bezeichnet. Mit H 205.4 ist ebenfalls ein Gehäusestifthub bezeichnet.

Die einzelnen Teile der Stiftelementer können unterschiedlich lang ausgebildet werden. So ist mit L 202 die Länge vom Abtaststiftkörper bis zum Kernstiftkörper des Stiftelementes 202 und mit L 203.2 eine Länge des Stiftelementes 3 von dessen Abtaststiftkörper bis zu dessen Gehäusestiftkörper bezeichnet.

Die beschriebenen und angegebenen Längen, Tiefen und Hübe können unterschiedlich lang ausgebildet werden. Diese unterschiedlichen Längen ermöglichen die Realisierung unterschiedlicher Schließgeheimnisse für das jeweilige Zylinderschloß, das dann nur mit dem jeweiligen Wendeschlüssel gemäß Fig.4 geöffnet werden kann. Besonders wesentlich ist die unterschiedliche Längenausbildung der einzelnen Körper der Zusatzstiftelemente, die hinsichtlich Funktion und Abtastung sich so verhalten müssen, wie die vier Stiftelemente, die auf das Hauptzentrum gerichtet sind.

## Patentansprüche

1. Schließvorrichtungmit einem Wendeschlüssel mit einem Schlüsselkörper (11.0), der wenigstens aus zwei sich gegenüberliegenden Hauptkörpern (11.20, 11.21) besteht, in die wenigstens eine Abtastausnehmung (11.1, ..., 11.4; 11.11, ..., 11.17) für wenigstens einen wenigstens teilweise in einem Kernkörper (9; 109; 209) und einem Statorkörper (8; 108; 208) der Schließvorrichtung (20; 120; 220) angeordneten Stiftelement (1, ...,6; 101, ...,106; 201, ..., 206) mit einem Abtaststiftkörper (1.1, 2.1, 3.1, 4.1, 5.1, 6.1) eingebracht ist,
- wobei zwischen dem ersten und zweiten Hauptkörper (11.20, 11.21) ein Zusatzkörper (11.30) angeordnet ist,
- wobei in dem ersten und dem zweiten Hauptkörper (11.20, 11.21) erste Abtastausnehmungen (11.11, ..., 11.17) für erste Abtaststiftkörper (1.1, ..., 4.1; 101.1,...,104.1; 201.1,..., 204.1) erster Stiftelemente (1, ..., 4; 101, ..., 104; 201, ..., 204) eingebracht sind, und
- wobei im Zusatzkörper (11.20) zweite Abtastausnehmungen (11.1, ..., 11.4) für zweite Abtaststiftkörper (5.1, 6.1; 105.1, 106.1; 205.1, 206.1) zweiter Stiftelemente (5, 6; 105, 106; 205, 206) eingebracht sind, die wenigstens teilweise im Kernkörper (9; 109; 209) und im Statorkörper (8; 108; 208) angeordnet sind.
- wobei bei einem Einführen des Schlüsselkörpers (11.30) in eine Schlüsselausnehmung (10; 110; 210) des Kernkörpers (9; 109; 209)
- mit dem ersten Hauptkörper (11.20) und bei der Drehung um 180° mit dem zweiten Hauptkörper (11.21) mit den Abtastausnehmungen (11.11, ...) die ersten Abtaststiftkörper (1.1, ..., 4.1; 101.1, ... 104.1; 201.1, ..., 204.1) der ersten Stiftelemente (1, ..., 4), und
- mit dem Zusatzkörper (11.30) die zweiten Abtaststiftkörper (5.1, 6.1;...) der zweiten Stiftelemente (5, 6; ...) bewegt werden, und
der Kernkörper (9; 109; 209) im Statorkörper (8; 108; 208) zu verdrehen ist,
**dadurch gekennzeichnet,**
- **daß** die ersten Abtaststiftkörper (1.1, ..., 4.1; ...) der ersten Stiftelemente (1, 2, 3, 4; ...)mit Stößelstiftkörpern (1.2, 2.2, 3.2, 4.2; ...), Kernstiftkörpern (1.3, 2.3, 3.3, 4.3...) und ersten Gehäusestiftkörpern (1.4, 2.4, 3.4, 4.4; ...) im Stator- und Kernkörper (8, 9; ...) jeweils entlang einer auf ein Hauptzentrum (Z) der Schließvorrichtung (20; 120; 220) gerichteten Hauptstiftachse (HT₁, ..., HT₄) angeordnet sind, und
- **daß** Tassenstiftkörper (5.3, 6.3; ...) und zweite Gehäusestiftkörper (5.4, 6.4; ...) der zweiten Stiftelemente (5, 6; ...) entlang einer ebenfalls auf das Hauptzentrum (Z) gerichteten Winkelstiftachse (WT₅, WT₆), während die zweiten Abtaststiftkörper 5.1, 6.1; ...) in einer auf ein Winkelstiftzehtrum (ZW) gerichteten Stößelachse (ST₅, ST₆) angeordnet sind.

2. Schließvorrichtung nach Anspruch 1, **dadurch gekennzeichnet, daß** das Hauptzentrum (Z) im Mittelpunkt (M) des im wesentlichen kreisrunden Kernkörpers (9; 109; 209) und das Winkelstiftzentrum (ZW) auf der Mittelachse (MA) dem Mittelpunkt (M) gegenüberliegt.

3. Schließvorrichtung nach Anspruch 1 oder 2, **dadurch gekennzeichnet, daß** der Zusatzkörper (11.30) im Querschnitt rund, oval, rechtekkig und/oder quadratisch ausgebildet sind.

4. Schließvorrichtung nach einem der Ansprüche 1 bis 3, **dadurch gekennzeichnet, daß** in den ersten und in den zweiten Hauptkörper (11.20, 11.21) und den Zusatzkörper (11.30.) ein Schlüsselprofil (11.40) eingebracht ist.

5. Schließvorrichtung nach einem der Ansprüche 1 bis 4, **dadurch gekennzeichnet, daß** der Schlüsselkörper im Zusatzkörper (11.30) entlang einer Wendeachse (WA) so geteilt ist, daß ein erster Zusatzteilkörper (11.31) und der erste Hauptkörper (11.20) mit ihren ersten und zweiten Abtastausnehmungen (11.1, ...) um 180° gedreht gleich einem zweiten Zusatzteilkörper (11.32) und dem zweiten Hauptkörper (11.21) mit deren ersten und zweiten Abtastausnehmungen sind.

6. Schließvorrichtung nach Anspruch 5, **dadurch gekennzeichnet, daß** die Wendeachse (WA) gegenüber einer Mittelachse (MA) um 45° geneigt ist.

## Claims

1. Locking device with a turn key with a key body (11.0) which consists of at least two opposite-lying main bodies (11.20, 11.21), into which at least one feeler recess (11.1, ..., 11.4; 11.11, ..., 11.17) for at least one pin element (1, ..., 6; 101, ..., 106; 201, ..., 206) at least partially arranged in a core body (9; 109; 209) and a stator body (8; 108; 208) of the locking device (20; 120; 220) with a feeler pin body (1.1, 2.1, 3.1, 4.1, 5.1, 6.1) is introduced,
- whereby an additional body (11.30) is arranged between the first and second main body (11.20, 11.21),
- whereby first feeler recesses (11.11, ..., 11.17) for first feeler pin bodies (1.1, ..., 4.1; 101.1, ..., 104.1; 201.1, ... 204.1) of first pin elements (1, ..., 4; 101, ..., 104; 201, ..., 204) are arranged in the first and the second main body (11.20, 22.21), and
- whereby second feeler recesses (11.1, ..., 11.4) for second feeler pin bodies (5.1, 6.1; 105.1, 106.1; 205.1, 2.06.1) of second pin elements (5, 6; 105, 106; 205, 206) are arranged in the additional body (11.20) which are arranged at least partially in the core body (9; 109; 209) and in the stator body (8; 108; 208),
- whereby with the introduction of the key body (11.30) into a key recess (10; 110; 210) of the core body (9; 109; 209),
- with the first main body (11.20) and with the rotation by 180° with the second main body (11.21) with the feeler recesses (11.11, ...), the first feeler pin bodies (1.1, ..., 4.1; 101.1, ..., 104.1; 201.1, ..., 204.1) of the first pin elements (1, ..., 4), and
- with the additional body (11.30), the second feeler pin bodies (5.1, 6.1; ...) of the second pin elements (5, 6; ...), are moved, and
- the core body (9; 109; 209) is to be rotated in the stator body (8; 108; 208),
**characterised in that**
- the first feeler pin bodies (1.1, ..., 4.1; ...) of the first pin elements (1, 2, 3, 4; ...) with ram pin bodies (1.2, 2.2, 3.2, 4.2; ...), core pin bodies (1.3, 2.3, 3.3, 4.3....) and first housing pin bodies (1.4, 2.4, 3.4, 4.4; ...) are arranged in the stator and core body (8, 9; ...) respectively along a main pin axis (HT₁, ..., HT₄) orientated towards a main centre (Z) of the locking device (20; 120; 220), and
- cup pin bodies (5.3, 6.3; ...) and second housing pin bodies (5.4, 6.4; ...) of the second pin elements (5, 6; ...) are arranged along an angled pin axis (WT₅, WT₆) also orientated towards the main centre (Z) while the second feeler pin bodies (5.1, 6.1; ...) are arranged in a ram axis (ST₅, ST₆) orientated towards the angled pin centre (ZW).

2. Locking device according to claim 1, **characterised in that** the main centre (Z) lies in the middle point (M) of the essentially circularly round core body (9; 109; 209) and the angled pin centre (ZW) on the middle axis (MA) lies opposite the middle point (M).

3. Locking device according to claim 1 or 2,
**characterised in that**
the additional body (11.30) is formed with a round, oval, rectangular and / or square cross-section.

4. Locking device according to one of the claims 1 to 3, **characterised in that** a key profile (11.40) is introduced into the first and into the second main body (11.20, 11.21) and into the additional body (11.30).

5. Locking device according to one of the claims 1 to 4, **characterised in that** the key body is divided in the additional body (11.30) along an axis of rotation (WA) so that a first additional part body (11.31) and the first main body (11.20) are rotated with their first and second feeler recesses (11.1, ...) by 180° equal to a second additional part body (11.32) and the second main body (11.21) with their first and second recesses.

6. Locking device according to claim 5, **characterised in that** the axis of rotation (WA) is inclined by 45° in relation to a middle axis (MA).

## Revendications

1. Dispositif de verrouillage à clé réversible incluant un corps (11.0) de clé qui se compose d'au moins deux corps principaux opposés l'un à l'autre (11.20, 11.21), dans lequel est ménagé au moins un évidement de détection (11.1, ..., 11.4 ; 11.11, ..., 11.17) pour au moins un élément de broche (1, ..., 6 ; 101, ..., 106 ; 201, ..., 206), qui est agencé au moins partiellement dans un corps de noyau (9 ; 109 ; 209) et un corps de stator (8 ; 108 ; 208) du dispositif de verrouillage (20 ; 120 ; 220) et comporte un corps de broche (1 .1 , 2.1 , 3.1 , 4.1 , 5.1 , 6.1) de détection,
- dans lequel un corps additionnel (11.30) est agencé entre le premier et le deuxième corps principaux (11.20, 11.21),
- dans lequel des premiers évidements de détection (11.11, ..., 11.17) sont ménagés dans le premier et le deuxième corps principaux (11.20, 11.21) pour des premiers corps de broches (1.1, ..., 4.1 ; 1 01 .1 , ..., 104.1 ; 201 .1 , ..., 204.1) de détection de premiers éléments de broches (1, ..., 4 ; 101, ..., 104 ; 201, ..., 204) ;
- dans lequel des deuxièmes évidements de détection (11.1, ..., 11.4) sont ménagés dans le corps additionnel (11.30) pour des deuxièmes corps de broches (5.1., 6.1 ; 105.1, 106.1 ; 205.1, 206.1) de détection de deuxièmes éléments de broches (5, 6 ; 105, 106 ; 205, 206), qui sont disposés au moins partiellement dans le corps de noyau (9 ; 109 ; 2.09) et dans le corps de stator (8 ; 108 ; 208) ;
- dans lequel, lors de l'introduction du corps (11.0) de clé dans un évidement (10 ; 110 ; 210) de clé du corps (9 ; 109-; 209) de noyau,
- les premiers corps de broches (1.1, ..., 4.1 ; 101.1, ..., 104.1 ; 201 .1, ..., 204.1) de détection des premiers éléments de broches (1, ...,4) sont déplacés avec le premier corps principal (11.20), et après la rotation de 180° avec le deuxième corps principal (11.21), avec les évidements de détection (11.11, ...), et
- les deuxièmes corps de broches (5.1, 6.1 ; ...) de détection des deuxièmes éléments de broches (5, 6; ...) sont déplacés avec le corps additionnel (11.30), et
- le corps de noyau (9 ; 109 ; 209) doit être tourné dans le corps de stator (8 ; 108 ; 208),
**caractérisé en ce que**
- les premiers corps de broches (1.1, ..., 4.1 ; ...) de détection des premiers éléments de broches (1, 2, 3, 4 ; ...) sont agencés dans le corps de stator et le corps de noyau (8, 9;...), avec des corps de broches (1.2, 2.2, 3.2, 4.2 ; ...) poussoirs, des corps de broches (1.3, 2.3, 3.3, 4.3 ; ...) de noyau et des premiers corps de broches (1.4, 2.4, 3.4, 4.4 ; ...) de boîtier, chacun le long d'un axe principal (HT₁, ..., HT₄) de broches orienté vers un centre principal (Z) du dispositif de verrouillage (20 ; 120 ; 220), et **en ce que**
- des corps de broches (5.3, 6.3 ; ...) à coupelles, et des deuxièmes corps de broches (5.4, 6.4 ; ...) de boîtier des deuxièmes éléments de broches (5, 6 ; ...), sont agencés chacun le long d'un axe (WT₅, WT₆) de broche inclinée, orienté lui aussi vers le centre principal (Z), tandis que les deuxièmes corps de broches (5.1, 6.1 ; ...) de détection sont agencés selon un axe (ST₅, ST₆) de poussoir orienté vers un centre (Z.W) de broche inclinée.

2. Dispositif de verrouillage selon la revendication 1, **caractérisé en ce que** le centre principal (Z) est au point central (M) du corps de noyau essentiellement circulaire (9 ; 109 ; 209), et le centre (ZW) de broche inclinée est opposé sur l'axe médian (MA) au point central (M).

3. Dispositif de verrouillage selon la revendication 1 ou 2, **caractérisé en ce que** la configuration en section transversale du corps additionnel (11.30) est ronde, ovale, rectangulaire et/ou carrée..

4. Dispositif de verrouillage selon l'une quelconque des revendications 1 à 3, **caractérisé en ce qu'**un profil de clé (11.40) est formé dans le premier et dans le deuxième corps principaux (11.20, 11.21) et dans le corps additionnel (11.30).

5. Dispositif de verrouillage selon l'une quelconque des revendications précédentes, **caractérisé en ce que** le corps de clé est réparti dans le corps additionnel (11.30) le long d'un axe (WA) de symétrie d'une manière telle qu'un premier corps partiel additionnel (11.31) et le premier corps principal (11.20) avec leurs premiers et deuxième évidements de détection (11.1, ...) sont pareils, après une rotation de 180°, à un deuxième corps partiel additionnel (11.32) et au deuxième corps principal (11.21) avec leurs premiers et deuxièmes évidements de détection.

6. Dispositif de verrouillage selon la revendication 5, **caractérisé en ce que** l'axe (WA) de symétrie est incliné de 45° par rapport à un axe central (MA).
